# EUROPÄISCHE PATENTSCHRIFT

(11) **EP 1 614 805 B1**
(45) Veröffentlichungstag und Bekanntmachung des Hinweises auf die Patenterteilung: **23.04.2008**
(21) Anmeldenummer: 05108892.0
(22) Anmeldetag: 02.11.2000
(51) Int. Cl.: E01B 29/05, E01B 27/02

(54) **Verfahren zur Verlegung eines Gleises**
Method for laying railway tracks
Procédé pour former une voie ferrée

(30) Priorität: 07.12.1999 AT 84899 U
(43) Veröffentlichungstag der Anmeldung: 11.01.2006
(62) Teilanmeldung aus: 00890326.2
(73) Patentinhaber: Franz Plasser Bahnbaumaschinen-Industriegesellschaft m.b.H., 1010 Wien (AT)
(72) Erfinder: Theurer, Josef, 1010, Wien (AT); Brunninger, Manfred, 4023, Altenberg (AT)

(56) Entgegenhaltungen:
- EP-A- 0 056 497
- EP-A- 0 811 721
- US-A- 5 052 132
- US-A- 5 937 763

## Beschreibung

Die Erfindung betrifft ein Verfahren zur Verlegung eines aus Schwellen und Schienen gebildeten Gleises auf ein Planum, gemäß dem Oberbegriff des Anspruchs 1.

Durch EP 0 811 721 A2 ist es bereits bekannt, eine an ihrem vorderen Maschinenende ein Raupenfahrwerk aufweisende Maschine zur kontinuierlichen Ablage eines Gleises auf ein Planum einzusetzen. Die Ablage der Schwellen erfolgt bezüglich der Fahrtrichtung der Maschine unmittelbar hinter dem Raupenfahrwerk. Ein auf einem Schienenfahrwerk abgestütztes hinteres Ende der Maschine ist bereits auf dem neuen Gleis verfahrbar.

Insbesondere wenn die Gleisablage auf eine planierte, aus Kiessand gebildete Planumschutzschichte erfolgt, kommt es zwangsläufig zu deren Beschädigung durch das Raupenfahrwerk der Maschine.

Aufgabe der Erfindung ist es ein Verfahren der eingangs genannten Art zu schaffen, mit dem das Gleis ohne Beeinträchtigung der Planumsoberfläche verlegbar ist.

Diese Aufgabe wird mit den Verfahrenschritten des Anspruchs 1 gelöst.

Durch dieses erfindungsgemäße Verfahren ist parallel zur Ablage von Schwellen und Schienen die kontinuierliche Bildung eines Schotterfahrweges möglich, um die Planumsoberfläche zuverlässig vor den Einwirkungen eines ein vorderes Maschinenende abstützenden Raupenfahrwerkes zu schützen. Weitere vorteilhafte Ausbildungen der Erfindung ergeben sich aus den Unteransprüchen und den Zeichnungen.

Im folgenden wird die Erfindung anhand eines in der Zeichnung dargestellten Ausführungsbeispieles näher beschrieben.

### Es zeigen:

Fig. 1 eine Seitenansicht eines bezüglich der Arbeitsrichtung vorderen Endes einer Maschine zur Erfindungsgemäßen Verlegung eines Gleises auf ein Planum, die nicht zur Erfindung gehört,
Fig. 2 eine Seitenansicht eines hinteren Abschnittes der Maschine mit einer Schotterbefüllstation zur Befüllung von Containern mit Schotter, und

Fig. 3 eine vereinfachte Ansicht der Maschine gemäß Pfeil III in Fig. 1.

Im Arbeitseinsatz wird die Maschine 1 kontinuierlich in Arbeits- bzw. Transportrichtung 9 verfahren.

Eine Maschine 1 zur Ablage eines aus Schwellen 2 und Schienen 3 gebildeten Gleises 4 weist einen Maschinenrahmen 5 auf, der über Schienenfahrwerke 6 auf dem Gleis 4 bzw. über ein auf einem vorderen Maschinenende 7 angeordnetes Raupenfahrwerk 8 verfahrbar ist. Die Bewegung der Maschine 1 in einer durch einen Pfeil dargestellten Arbeits- bzw. Transportrichtung 9 erfolgt durch einen Fahrantrieb 10.

Das Raupenfahrwerk 8 ist ebenso wie verschiedene andere Antriebe durch eine in einer Arbeitskabine 11 befindliche Steuereinrichtung 12 steuerbar.

Auf dem vorderen Maschinenende 7 ist ein Schotterspeicher 13 mit Auslaßschurren 14 zur Abgabe von Schotter 15 auf ein Planum 16 vorgesehen. Jede Auslaßschurre 14 bildet mit ihrem unteren Ende eine Planierkante 17 zur Höhenbegrenzung und Planierung einer Schotterlage 18. Der Schotterspeicher 13 ist durch Querführungen 19 und Verschiebeantriebe 20 relativ zum Maschinenrahmen 5 querverschiebbar. Die Höhenverstellung des Schotterspeichers 13 kann durch Beaufschlagung eines Antriebes 21 erfolgen, durch den der vertikale Abstand zwischen Maschinenrahmen 5 und Raupenfahrwerk 8 veränderbar ist.

Zwischen dem Schotterspeicher 13 und einer im hinteren Maschinenbereich positionierten, in Fig. 2 ersichtlichen Schotterbefüllstation 22 befindet sich eine aus einer Anzahl von Förderbändern gebildete, in Maschinenlängsrichtung bzw. Transportrichtung verlaufende Transporteinrichtung 23 zur Beförderung von Containern 24. Ein vorderer, oberhalb des Raupenfahrwerkes 8 befindlicher Abschnitt dieser Transporteinrichtung 23 weist eine Kippvorrichtung 40 auf, die als Kippförderband 25 ausgebildet ist. Dieses ist durch Antriebe 26 um eine horizontal und normal zur Transportrichtung verlaufende Schwenkachse 27 verschwenkbar auf dem Maschinenrahmen 5 gelagert.

Die Schotterbefüllstation 22 weist eine im Winkel zur Horizontalen geneigt angeordnete Schüttelrinne 28 mit einem Vibrationsantrieb 41 sowie einen Schütttrichter 29 auf und ist einem Übergabeförderband 30 eines Schüttgutwaggons 31 vorgeordnet. Zwischen einem der Befüllstation 22 zugeordneten Förderband 32 und einem Ablageförderband 33 (Fig. 1) der Transporteinrichtung 23 erfolgt der Transport von Schwellen 2 bzw. einem Container 24 mit Hilfe eines Portalkranes 34, der durch einen Antrieb 35 auf mit dem Maschinenrahmen 5 verbundenen Schienen 36 in Transportrichtung verfahrbar ist.

Während die Schwellen 2 in bekannter Weise durch eine Schwellenablageeinrichtung 37 abgelegt werden, erfolgt parallel dazu die Abgabe von Schotter 15 durch das Übergabeförderband 30 des Schüttgutwaggons 31 auf die Schüttelrinne 28. Der von dieser über den Schütttrichter 29 in den darunter befindlichen Container 24 gelangende Schotter 15 wird automatisch gleichmäßg verteilt, indem der Container 24 mit Hilfe des Förderbandes 32 in Transportrichtung 9 bewegt wird, bis die Befüllung beendet ist.

Während dieses Füllvorganges nimmt der Portalkran 34 ein Paket von Schwellen 2 von einem nicht näher dargestellten, zwischen Schotterbefüllstation 22 und Ablageförderband 33 befindlichen Schwellenwaggon und transportiert die Schwellen 2 in Transportrichtung 9 zum Ablageförderband 33. Die abgelegten Schwellen 2 können bei angehobenem Förderband 38 ungehindert zur Schwellenablageeinrichtung 37 befördert werden. Danach erfolgt ein Absenken des genannten Förderbandes 38 in die mit vollen Linien dargestellte Position (Fig. 1). Inzwischen hat der Portalkran 34 bereits den befüllten Container 24 erfaßt und vom Förderband 32 abgehoben. Der befüllte Container 24 wird auf das Ablageförderband 33 abgesenkt und zum Kippförderband 25 transportiert. Durch Beaufschlagung der Antriebe 26 erfolgt ein Hochkippen des Kippförderbandes 25 mitsamt dem Container 24. Der im Container 24 befindliche Schotter 15 gelangt über eine geöffnete Klappe 39 in den darunter befindlichen Schotterspeicher 13. Danach erfolgt wiederum ein Rücktransport des leeren Containers 24 zum Ablageförderband 33, um in weiterer Folge vom Portalkran 34 wiederum zur Befüllung unter die Schotterbefüllstation 22 transportiert zu werden.

Der im Schotterspeicher 13 befindliche Schotter 15 wird in Form von zwei bezüglich der Maschinenquerrichtung voneinander distanzierten Schotterlagen 18 (Fig. 3) auf das Planum 16 aufgetragen. Dabei wird automatisch durch entsprechende Distanzierung der Planierkanten 17 der Auslaßschurren 14 vom Planum 16 eine konstante Höhe und Planierung der beiden Schotterlagen 18 erzielt. Die beiden Schotterlagen 18 sind derart voneinander distanziert, daß die beiden nachfolgenden Raupenfahrwerke 8 zur Gänze auf den Schotterlagen 18 aufliegen und damit diese gleichzeitig auch verdichten. Auf diese Weise ist sichergestellt, daß durch die beiden Raupenfahrwerke 8 die Oberfläche des bevorzugt durch planierten Kiessand gebildeten Planums 16 nicht verletzt wird. Die beiden durch die Raupenfahrwerke 8 verdichteten Schotterlagen 18 dienen schließlich zur Auflage der durch die Schwellenablageeinrichtung 37 abgelegten Schwellen 2. Auf diese werden in bekannter Weise (s. EP 0 811 721) die beidseits am Maschinenrahmen 5 in Transportrichtung 9 transportierten Schienen 3 zur Bildung des Gleises 4 abgelegt.

## Patentansprüche

1. Verfahren zur Verlegung eines Gleises (4), wobei Schwellen (2) unter kontinuierlicher Maschinenvorfahrt in einer Arbeits-bzw. Transportrichtung (9) einzeln auf ein Planum (16) und Schienen (3) auf die Schwellen (2) abgelegt werden **dadurch gekennzeichnet, daß** in Transportrichtung (9) der Schwellen (2) und Schienen (3) Schotter (15) zu einem bezüglich der Transportrichtung (9) vorderen Maschinenende (7) transportiert und bezüglich der Transportrichtung (9) vor der Ablage der Schwellen (2) auf das Planum (16) abgeworfen, planiert und durch Befahren eines nachfolgenden Raupenfahrwerkes (8) verdichtet wird.

2. Verfahren nach Anspruch 1, **dadurch gekennzeichnet, daß** Schotter (15) bezüglich der Transportrichtung (9) hinter der Ablage von Schwellen (2) auf das Planum (16) in Container (24) verfüllt und mit diesen zum vorderen Maschinenende (7) transportiert und dort durch Kippen des Containers (24) auf das Planum (16) abgeworfen wird.

3. Verfahren nach Anspruch 1 oder 2, **dadurch gekennzeichnet, daß** der Schotter (15) in Form zweier in Maschinenquerrichtung voneinander distanzierter Schotterlagen (18) auf das Planum (16) abgeworfen und planiert wird.

## Claims

1. A method of laying a track (4), wherein, with continuous forward movement of a machine in a working or transporting direction (9), sleepers (2) are laid individually upon a formation (16) and rails (3) are laid upon the sleepers (2), **characterized in that** ballast (15) is transported in the transporting direction (9) of the sleepers (2) and rails (3) to a front machine end (7), with regard to the transporting direction (9), and discharged upon the formation (16) before the laying of the sleepers (2), with regard to the transporting direction (9), then graded and - by being travelled upon by a following crawler track (8) - consolidated.

2. A method according to claim 1, **characterized in that** ballast (15) is filled into containers (24) rearwardly of the laying of sleepers (2) upon the formation (16), with regard to the transporting direction (9), and is transported by these to the front machine end (7) and discharged there upon the formation (16) by tilting the container (24).

3. A method according to claim 1 or 2, **characterized in that** the ballast (15) is discharged upon the formation (16) in the shape of two ballast layers (18), spaced from one another in the transverse direction of the machine, and graded.

## Revendications

1. Procédé pour la pose d'une voie ferrée (4), des traverses (2) étant déposées individuellement sur un palier (16) alors que la machine avance en continu dans une direction de travail ou de transport (9) et des rails (3) étant déposés sur les traverses (2), **caractérisé en ce que** du ballast (15) est transporté dans la direction de transport (9) des traverses (2) et des rails (3) vers une extrémité de machine avant (7) par rapport à la direction de transport (9) et est délesté, aplani et comprimé par le passage d'une chenille suivante (8) par rapport à la direction de transport (9) avant le dépôt des traverses (2) sur le palier (16).

2. Procédé selon la revendication 1, **caractérisé en ce que** du ballast (15) est garni par rapport à la direction de transport (9) derrière le dépôt de traverses (2) sur le palier (16) dans un conteneur (24) et transporté avec celui-ci vers l'extrémité de machine avant (7) et y est délesté en renversant le conteneur (24) sur le palier (16).

3. Procédé selon la revendication 1 ou 2, **caractérisé en ce que** le ballast (15) est délesté et aplani sous la forme de deux couches de ballast (18) écartées l'une de l'autre dans la direction transversale de la machine sur le palier (16).
